# EUROPÄISCHE PATENTANMELDUNG

(11) **EP 2 157 373 A1**
(43) Veröffentlichungstag der Anmeldung: **24.02.2010**
(21) Anmeldenummer: 08014596.4
(22) Anmeldetag: 18.08.2008
(51) Int. Cl.: F23G 5/44, F23K 3/16, F23B 50/12, F24B 1/199, F24B 13/04

(54) **Holzbrikett-Beschickungsanlage**

(71) Anmelder: Finger Ulrich, 87647 Oberthingau (DE)
(72) Erfinder: Finger Ulrich, 87647 Oberthingau (DE)

(57) **Zusammenfassung**

Bei der Erfindung handelt es sich um eine Vorrichtung mit der Heizkessel vollautomatisch mit Holzbriketts oder Scheitholz beschickt werden. Die Ansteuerung erfolgt vom Kesselthermostat und es wird rechtzeitig ein Signal für das Nachfüllen der Vorrichtung gegeben. Die Vorrichtung kann an jeden Kesseltyp angepasst werden und ist für unterschiedliche Holzbriketts oder Scheitholz geeignet.

## Beschreibung

Steigende Energiekosten für Öl und Gas sowie ein Anstieg des CO₂ Ausstoßes machen es dringend erforderlich, regenerative Energiequellen praxisgerecht dem Verbraucher anzubieten.

Heizungsanlagen mit Pelletöfen sind heute schon erfolgreich auf dem Markt und werden vollautomatisch betrieben.

Für Holzbriketts und Scheitholz fehlen jedoch entsprechende Befüllungs - Vorrichtungen. Die hier beschriebene Vorrichtung erfüllt diese Anforderung.

Figur 1, zeigt den Vorratsbehälter mit Befüllungsdeckel (1), Schaltkasten (2), Hubmotor (3), Wippe (4), Schublade (5), Kettenantrieb (6), Getriebemotor (7), Auswurfschacht (8), Doppelklappe (9), Endschalter (10), Lichtschranke A (11), Lichtschranke B (12).

### Funktionsbeschreibung

Der Kesselthermostat Fig. 3, fordert von der Holzbrikett - Beschickungsvorrichtung Material an. Die Förderkette wird vom Antriebsmotor um eine Mitnehmerhöhe weiterbewegt. Ein Holzbrikett oder Holzscheit fällt in den Auswurfschacht vor die erste Klappe (9). Mit einem Stellmotor wird die Klappe geöffnet und das Material fällt vor die zweite Klappe (9). Sobald die erste Klappe (9) geschlossen ist, öffnet sich die zweite Klappe (9) und das Material fällt in den Heizkessel Fig. 3.

Dieser Vorgang wiederholt sich solange, bis der Kesselthermostat die Materialanforderung abschaltet. Die obere Lichtschranke (12) erkennt, wenn ein Mitnehmer nicht gefüllt ist und gibt das Signal an die Steuerung weiter, so dass die Förderkette sofort um eine Einheit weiterläuft.

Sobald ein Mitnehmer der Förderkette unten nicht mehr befüllt ist, erkennt das die Lichtschranke A (11) und gibt dieses Signal an die SPS - Steuerung (2) weiter. Der Hubmotor (3), hebt die Wippe (4) an und die im unteren vorderen Bereich liegenden Holzbriketts werden der Förderkette zugeführt. Gleichzeitig wird mit einer potenzialfreien Leitung eine Meldung angezeigt, dass
der Vorratsbehälter aufgefüllt werden muss. Da die Mitnehmer der Förderkette noch bis oben gefüllt sind bleiben für die Nachfüllung noch einige Stunden Zeit.

Zum Befüllen muss der Deckel (1) geöffnet werden. Mit dem Endschalter (10) wird der Stromkreis zum Antriebsmotor (7) unterbrochen, damit beim Befüllen des Vorratsbehälters die Förderkette abgeschaltet ist und keine Verletzungsgefahr besteht. Am Schaltschrank befindet sich ein Druckknopf mit dem der Hubmotor (3) betätigt wird und die Wippe (4) nach unter fährt. Jetzt kann der Vorratsbehälter bis oben befüllt werden.

Die Befüllungsvorrichtung steht auf vier Rollen, wobei die beiden vorderen Rollen zum feststellen sind. Durch die fahrbare Ausführung ist es leicht möglich, diese vom Heizkessel zu entfernen und den Kessel von Hand mit Holzstücken zu befüllen. Hierfür ist eine zweite Wechseltür am Kessel erforderlich.

Beim Befüllen des Vorratsbehälters und beim Transport der Förderkette lösen sich von den Holzbriketts oder den Scheitholzen Partikel die nach unten fallen. Dort befindet sich eine Schublade (5) für eine leichte Entleerung.

### Aufstellung

1) Befüllungsdeckel mit Griff
2) Schaltkasten mit SPS - Steuerung
3) Hubmotor für die Wippe
4) Wippe für Nachbefüllung
5) Schublade für Restteile
6) Kettenantrieb mit Schutz
7) Getriebemotor mit Elektromotor
8) Einfüllschacht zum Kessel
9) Doppelklappen mit Stellmotor
10) Deckelanschlag mit Endschalter
11) Lichtschranke für die Steuerung
12) Grundrahmen mit Rollen

## Patentansprüche

1. Die Vorrichtung zur automatischen Beschickung von Heizkesseln mit Holzbriketts oder Scheitholz **dadurch gekennzeichnet, dass** kontinuierlich Heizmaterial dem Kessel zugeführt wird.

2. Die Vorrichtung nach Anspruch 1) **dadurch gekennzeichnet, dass** mittels von Förderketten mit angebauten Mitnehmern einzelne Brennstoffteile nach oben zum Ausgangsschacht (8) transportiert werden.

3. Die Vorrichtung nach Anspruch 2) **dadurch gekennzeichnet, dass** die Brennstoffteile in den Ausgangsschacht fallen und mit einer Doppelklappe als Rückbrandsicherung (9) dosiert den Kessel beschicken.

4. Die Vorrichtung nach Anspruch 3) **dadurch gekennzeichnet, dass** eine Lichtschranke (12) erkennt ob ein Mitnehmerfach belegt ist und entsprechend die Fördereinrichtung weiterlaufen lässt.

5. Die Vorrichtung nach Anspruch 4) **dadurch gekennzeichnet, dass** am Boden der Vorrichtung eine Wippe (4) eingebaut ist, die bei der Entleerung mit einem Hubmotor (3) nach oben bewegt wird, so dass die restlichen Holzteile in die Mitnehmer der Förderkette rutschen.

6. Die Vorrichtung nach Anspruch 5) **dadurch gekennzeichnet, dass** bei der Betätigung der Wippe (4) gleichzeitig ein Signal zum Nachfüllen der Vorrichtung gegeben wird.

7. Die Vorrichtung nach Anspruch 6) **dadurch gekennzeichnet, dass** die Vorrichtung mit Rollen (13) ausgerüstet ist, so dass die Vorrichtung leicht vom Kessel entfernt werden kann und der Kessel auch per Hand bestückt werden kann.

8. Die Vorrichtung nach Anspruch 7) **dadurch gekennzeichnet, dass** sich unter der Vorrichtung eine Schublade (5) befindet in der alle herab fallenden Partikel aufgefangen werden.

9. Die Vorrichtung nach Anspruch 8) **dadurch gekennzeichnet, dass** alle Abläufe wie das Ein / Ausschalten, Anheben der Wippe, Weiterschalten bei freien Mitnehmern, Ansteuerung der Klappenmotore und Absenken der Wippe über eine SPS - Steuerung vom Schaltkasten (2) aus geregelt werden.
